# EUROPÄISCHE PATENTSCHRIFT

(11) **EP 2 034 061 B1**
(45) Veröffentlichungstag und Bekanntmachung des Hinweises auf die Patenterteilung: **01.09.2010**
(21) Anmeldenummer: 08161824.1
(22) Anmeldetag: 05.08.2008
(51) Int. Cl.: D03D 49/70

(54) **Schneidvorrichtung für eine Webmaschine und Verfahren zum Betrieb derselben**
Cutting device for a loom and method for operating the same
Dispositif de coupe pour une machine à tisser et son procédé de fonctionnement

(30) Priorität: 10.09.2007 EP 07116005
(43) Veröffentlichungstag der Anmeldung: 11.03.2009
(73) Patentinhaber: ITEMA (Switzerland) Ltd., 8620 Wetzikon (CH)
(72) Erfinder: D'Incau, Remo, 8050 Zürich (CH); Christe, Marcel, 8630 Rüti (CH)
(74) Vertreter: Faggioni, Carlo Maria

(56) Entgegenhaltungen:
- EP-A- 0 683 256
- DE-A1- 4 020 030
- DE-A1- 10 014 366
- DE-A1- 19 537 867
- GB-A- 1 267 539

## Beschreibung

Die Erfindung betrifft eine Schneidvorrichtung für eine Webmaschine gemäss Oberbegriff von Anspruch 1 und ein Verfahren zum Betrieb derselben gemäss Oberbegriff von Anspruch 8 sowie eine Webmaschine mit einer derartigen Schneidvorrichtung und zur Ausführung eines derartigen Verfahrens.

Die verschiedenen Webmaschinentypen, wie Luftdüsenwebmaschine, Greiferwebmaschine oder Projektilwebmaschine, werden auf Grund der Art des Schusseintrags benannt. In Greiferwebmaschinen wird der Schussfaden zum Beispiel mittels eines an einer Stange oder einem flexiblen Band befestigten Bringergreifers in ein Webfach eingetragen und an einer Übergabestelle im mittleren Teil des Webfaches von einem Nehmergreifer übernommen und weiterbefördert. Der Bringergreifer hat die Aufgabe den mittels eines Fadenvorlegers vorgelegten Schussfaden sicher zu fassen, denselben ins Webfach einzutragen und präzise dem Nehmergreifer zuzuführen. Der vorgelegte Schussfaden muss dabei vom vorher eingetragenen Schussfaden abgetrennt werden, bevor er ins Webfach eingetragen werden kann.

Aus dem Dokument EP 683 256 A1 ist eine Schneidvorrichtung bekannt, die eine feste und eine bewegliche Schneide umfasst. Die bewegliche Schneide ist an einem gekröpften Hebel ausgebildet, der mit einem Druckluftzylinder in Verbindung steht, welcher einen Kolben und eine Feder enthält. Die Schneidvorrichtung wird im Ruhezustand durch die auf den Kolben wirkende Feder offen gehalten. Zum Schneiden wird der Druckluftzylinder über ein Steuerventil mit Druckluft beaufschlagt.

In modernen Greiferwebmaschinen werden die Bringergreifer beim Schusseintrag mit hoher Geschwindigkeit bewegt. Im Schnittzeitpunkt hat der Bringergreifer eine Geschwindigkeit von typisch 20 m/s, d.h. er legt in 1 ms einen Weg von 2 cm zurück. Dementsprechend muss die Schneidvorrichtung in der Lage sein, den Schussfaden innerhalb einer Zeitspanne von wenigen ms abzutrennen, da dieser sonst nicht sauber geschnitten sondern abgerissen wird.

Herkömmliche Schneidvorrichtungen, wie beispielsweise die aus EP 683 256 A1 bekannte Schneidvorrichtung, haben den Nachteil, dass sie für moderne Webmaschinen und insbesondere für moderne Greiferwebmaschinen zu langsam sind.

Aufgabe der Erfindung ist es, eine Schneidvorrichtung für eine Webmaschine, insbesondere eine Greiferwebmaschine, und ein Verfahren zum Abtrennen eines in ein Webfach einer Webmaschine, insbesondere einer Greiferwebmaschine, einzutragenden Schussfadens zur Verfügung zu stellen, die in der Lage sind, den Schussfaden innerhalb einer Zeitspanne von wenigen ms sauber abzutrennen. Eine weitere Aufgabe der Erfindung besteht darin, eine Webmaschine mit einer derartigen Schneidvorrichtung und zur Ausführung eines derartigen Verfahrens zur Verfügung zu stellen.

Diese Aufgabe wird erfindungsgemäss durch die in Anspruch 1 definierte Schneidvorrichtung und durch das in Anspruch 8 definierte Verfahren zum Abtrennen eines in ein Webfach einzutragenden Schussfadens gelöst sowie durch die in Anspruch 12 definierte Webmaschine.

Die erfindungsgemässe Schneidvorrichtung für eine Webmaschine, insbesondere eine Greiferwebmaschine, umfasst eine erste Schneide auf einem ersten, typischerweise feststehenden Schneidenträger, eine zweite Schneide auf einem zweiten, bewegbar geführten Schneidenträger und einen Antrieb, der mit dem zweiten Schneidenträger zusammenwirkt, und der einen pneumatischen Aktuator und eine Feder enthält, um einen in ein Webfach einzutragenden oder eingetragenen Schussfaden abzutrennen, wobei die Feder mittels des pneumatischen Aktuators spannbar ist und wahlweise die beiden Schneiden auseinander bewegbar sind, und wobei mittels der Kraftwirkung der Feder die beiden Schneiden schliessbar sind.

In einer vorteilhaften Ausführungsvariante ist der zweite, bewegbare Schneidenträger als Hebelarm ausgebildet, insbesondere als drehbarer oder drehbar gelagerter Hebelarm. In einer weiteren vorteilhaften Ausführungsvariante sind der pneumatische Aktuator als Kolben/Zylindereinheit oder pneumatischer Drehantrieb ausgebildet, und/oder die Feder als Druckfeder ausgebildet, insbesondere als spiralförmige Druckfeder, wobei die Feder beispielsweise in der Kolben/Zylindereinheit angeordnet sein kann.

In einer weiteren vorteilhaften Ausführungsvariante umfasst die Schneidvorrichtung ein Steuerventil zur Steuerung des pneumatischen Aktuators, beispielsweise zum Beaufschlagen des Aktuators mit Druck, um die Feder zu spannen und wahlweise die Schneiden auseinander zu bewegen, und/oder zum Entlüften des Aktuators, um den Schneidvorgang auszulösen.

In einer vorteilhaften Ausführungsform umfasst die Schneidvorrichtung zusätzlich einen Messaufnehmer zur Erfassung des Schnittzeitpunktes und fallweise eine Regel- und Steuereinheit, die mit dem Messaufnehmer und dem Steuerventil verbunden sein kann, um mögliche Abweichungen von einem vorgegebenen Schnittzeitpunkt automatisch zu korrigieren.

Im erfindungsgemässen Verfahren zum Abtrennen eines in ein Webfach einer Webmaschine, insbesondere einer Greiferwebmaschine, einzutragenden oder eingetragenen Schussfadens wird eine Schneidvorrichtung vorgesehen, die eine erste Schneide auf einem ersten, typischerweise feststehenden Schneidenträger, eine zweite Schneide auf einem zweiten, bewegbar geführten Schneidenträger und einen Antrieb umfasst, der mit dem zweiten Schneidenträger zusammenwirkt, und der einen pneumatischen Aktuator und eine Feder enthält, und der Schussfaden mittels der Schneidvorrichtung abgetrennt. Zusätzlich wird/werden die Feder mittels des pneumatischen Aktuators gespannt, die beiden Schneiden geöffnet und zum Abtrennen des Schussfadens die beiden Schneiden mittels der Kraftwirkung der Feder geschlossen.

In einer vorteilhaften Ausführungsvariante des Verfahrens wird der pneumatische Aktuator mittels eines Steuerventils gesteuert. In einer weiteren vorteilhaften Ausführungsvariante des Verfahrens wird die Feder gespannt und es werden wahlweise die Schneiden auseinander bewegt, indem der pneumatische Aktuator mit Druck beaufschlagt wird, und/oder es wird der Schneidvorgang ausgelöst, indem der pneumatische Aktuator entlüftet wird.

In einer vorteilhaften Ausführungsform des Verfahrens wird/werden der Schnittzeitpunkt mit einem Messaufnehmer erfasst und mögliche Abweichungen zwischen dem erfassten Schnittzeitpunkt und einem vorgegebenen Schnittzeitpunkt automatisch korrigiert.

Weiter umfasst die Erfindung eine Webmaschine, insbesondere eine Greiferwebmaschine mit einer Schneidvorrichtung gemäss einer der oben beschriebenen Ausführungsformen und -varianten und/oder ausgerüstet zum Ausführen eines Verfahrens gemäss oben stehender Beschreibung.

Die erfindungsgemässe Schneidvorrichtung und das erfindungsgemässe Verfahren zum Abtrennen eines in ein Webfach einzutragenden oder eingetragenen Schussfadens haben den Vorteil, dass die Feder genügend potentielle Energie speichern kann, um den Schussfaden sicher zu trennen, dass die potentielle Energie der Feder zumindest grundsätzlich in weniger als 1 ms in Bewegungsenergie umgewandelt werden kann, und der pneumatische Aktuator und die Druckversorgung desselben so ausgelegt werden können, dass dieser die Feder vergleichsweise langsam, beispielsweise innerhalb von 30 ms, spannt. Gegenüber einem direkten Antrieb der Schliessbewegung durch den pneumatischen Aktuator, wie er im zitierten Stand der Technik beschrieben ist, ergeben sich dabei erhebliche Einsparungen.

Die obige Beschreibung von Ausführungsformen und -varianten dient lediglich als Beispiel. Weitere vorteilhafte Ausführungsformen gehen aus den abhängigen Ansprüchen und der Zeichnung hervor. Darüber hinaus können im Rahmen der vorliegenden Erfindung auch einzelne Merkmale aus den beschriebenen oder gezeigten Ausführungsformen und -varianten miteinander kombiniert werden, um neue Ausführungsformen zu bilden.

Im Folgenden wird die Erfindung an Hand des Ausführungsbeispiels und an Hand der Zeichnung näher erläutert. Es zeigen:
- Fig. 1: eine schematische Ansicht eines Ausführungsbeispiels einer Webmaschine, wie sie im Zusammenhang mit der vorliegenden Erfindung eingesetzt wird,
- Fig. 2: eine Detailansicht eines Bringergreifers und einer Schneidvorrichtung aus dem Ausführungsbeispiel von Fig. 1 vor dem Abtrennen des Schussfadens,
- Fig. 3: eine schematische Ansicht eines Ausführungsbeispiels einer Schneidvorrichtung gemäss vorliegenden Erfindung,
- Fig. 4: eine schematische Ansicht eines zweiten Ausführungsbeispiels einer Schneidvorrichtung gemäss vorliegenden Erfindung, und
- Fig. 5: eine Schrägansicht eines dritten Ausführungsbeispiels einer Schneidvorrichtung gemäss vorliegenden Erfindung.

Fig. 1 zeigt eine schematische Ansicht eines Ausführungsbeispiels einer Webmaschine, wie sie im Zusammenhang mit der vorliegenden Erfindung eingesetzt wird. Die Webmaschine 1 ist im gezeigten Ausführungsbeispiel als Greiferwebmaschine ausgebildet und umfasst einen Bringergreifer 3 und einen Holergreifer 4, die jeweils eine Fadenklemme enthalten, um einen einzutragenden Schussfaden 2 aufzunehmen und festzuhalten. Der Bringerund Holergreifer ist jeweils typischerweise an einer nicht gezeigten Stange oder einem nicht gezeigten flexiblen Band befestigt, welche in Eintragsrichtung verschiebbar und angetrieben sind. Mittels des Bringergreifers kann der Schussfaden in ein Webfach eingetragen und an einer Übergabestelle im mittleren Teil des Webfaches vom Nehmergreifer übernommen und weiterbefördert werden. Weiter kann die Webmaschine beispielsweise eine Garnspule 2a und einen Fadenspeicher 2b umfassen, von welchem der Schussfaden 2 abgezogen werden kann, sowie fallweise eine Fadenbremse 5 und/oder einen Sensor 6 zu Messung der Fadenzugkraft und/oder wahlweise einen Fadenvorleger oder einen Farbwähler 7 mit mehreren Fadenvorlegern und/oder eine Steuereinheit 9 zur Steuerung des Schusseintrags.

Zusätzlich umfasst die Webmaschine eine Schneidvorrichtung 10, um den Schussfaden 2 abzutrennen, beispielsweise, wie in Fig. 1 gezeigt, vom vorher eingetragenen Schussfaden abzutrennen, bevor er ins Webfach eingetragen wird. Fig. 2 zeigt eine Detailansicht eines Bringergreifers 3 und einer Schneidvorrichtung 10 aus dem Ausführungsbeispiel von Fig. 1 vor dem Abtrennen des Schussfadens. Der einzutragende und vom Bringergreifer 3 aufgenommene Schussfaden 2 wird durch den Bringergreifer 3 in Schusseintragsrichtung vorwärts bewegt. Fig. 2 zeigt den Bringergreifer in drei verschiedenen Zeitpunkten, die durch ausgezogene und gestrichelte Umrisslinien dargestellt sind. Während des Schusseintrags wird der Schussfaden 2 in einer Fadenklemme des Bringergreifers gehalten und an einem Umlenkpunkt 3a im Bringergreifer umgelenkt. Auf einer Seite des Bringergreifers wird der Schussfaden über einen Fadenvorleger 7a von einem in Fig. 2 nicht gezeigten Fadenspeicher abgezogen, während er auf der anderen Seite, wie in Fig. 2 gezeigt, noch mit dem vorher eingetragenen Schussfaden verbunden ist. Auf dieser Seite ist deshalb eine Schneidvorrichtung 10 vorgesehen, um den einzutragenden Schussfaden abzutrennen. Dabei ist der Schnittzeitpunkt und die zum Abtrennen benötigte Zeitspanne kritisch, da bei einem zu frühen Abtrennen des Schussfadens zu wenig Zug auf denselben ausgeübt wird, um diesen bei der Aufnahme sicher in die Fadenklemme zu ziehen, und anderseits bei einem zu späten Abtrennen der Schussfaden in der Schneidvorrichtung zerrissen wird.

Fig. 3 zeigt eine schematische Ansicht eines Ausführungsbeispiels einer Schneidvorrichtung 10 gemäss vorliegenden Erfindung. Im gezeigten Ausführungsbeispiel umfasst die Schneidvorrichtung eine erste Schneide 12.1 auf einem ersten, typischerweise feststehenden Schneidenträger 11.1, eine zweite Schneide 12.2 auf einem bewegbaren und geführten Schneidenträger 11.2 und einen Antrieb, der mit dem bewegbaren Schneidenträger zusammenwirkt, und der einen pneumatischen Aktuator 14 und eine Feder 15 enthält, um einen in ein Webfach einzutragenden oder eingetragenen Schussfaden abzutrennen, wobei die Feder 15 mittels des pneumatischen Aktuators 14 spannbar ist und wahlweise die beiden Schneiden 12.1, 12.2 auseinander bewegbar sind, und wobei mittels der Kraftwirkung der Feder die beiden Schneiden schliessbar sind.

In einer vorteilhaften Ausführungsvariante ist der bewegbare Schneidenträger als Hebelarm ausgebildet, beispielsweise als drehbarer oder drehbar gelagerter Hebelarm. Selbstverständlich ist es auch möglich, an Stelle eines Hebelarms zum Beispiel einen linear geführten bewegbaren Schneidenträger vorzusehen.

In einer weiteren vorteilhaften Ausführungsvariante kann, wie in Fig. 3 gezeigt, der pneumatische Aktuator als Kolben/Zylindereinheit 14 ausgeführt sein mit einem Druckzylinder 14a und einem in demselben in Längsrichtung bewegbaren Kolben 14b. Fallweise kann die Feder 15 als Druckfeder ausgebildet sein, beispielsweise als spiralförmige Druckfeder, wobei diese zum Beispiel, wie in Fig. 3 gezeigt, in der Kolben/Zylindereinheit angeordnet sein kann.

In einer weiteren vorteilhaften Ausführungsvariante umfasst die Schneidvorrichtung 10 ein Steuerventil 16 zur Steuerung des pneumatischen Aktuators 14, beispielsweise zum Beaufschlagen des Aktuators mit Druck, um die Feder 15 zu spannen und wahlweise die Schneiden auseinander zu bewegen, und/oder fallweise zum Entlüften des Aktuators 14, um den Schneidvorgang auszulösen. Das Steuerventil kann dazu beispielsweise als 3/2-Wege-Ventil ausgebildet sein. Zudem kann fallweise eine Druckleitung oder eine Druckquelle 17 vorgesehen sein, um den pneumatischen Aktuator 14 beziehungsweise das Steuerventil 17 mit Druckluft zu versorgen.

Fig. 4 zeigt eine schematische Ansicht eines zweiten Ausführungsbeispiels einer Schneidvorrichtung 10 gemäss vorliegenden Erfindung. Im gezeigten Ausführungsbeispiel umfasst die Schneidvorrichtung eine erste Schneide 12.1 auf einem ersten, typischerweise feststehenden Schneidenträger 11.1, eine zweite Schneide 12.2 auf einem bewegbaren und geführten Schneidenträger 11.2 und einen Antrieb, der mit dem bewegbaren Schneidenträger zusammenwirkt, und der einen pneumatischen Aktuator 14 und eine Feder 15 enthält, um einen in ein Webfach einzutragenden oder eingetragenen Schussfaden abzutrennen, wobei die Feder 15 mittels des pneumatischen Aktuators 14 spannbar ist und wahlweise die beiden Schneiden 12.1, 12.2 auseinander bewegbar sind, und wobei mittels der Kraftwirkung der Feder die beiden Schneiden schliessbar sind.

In einer vorteilhaften Ausführungsvariante ist der bewegbare Schneidenträger als Hebelarm ausgebildet, beispielsweise als drehbarer oder drehbar gelagerter Hebelarm. In einer weiteren vorteilhaften Ausführungsvariante kann, wie in Fig. 4 gezeigt, der pneumatische Aktuator als pneumatischer Drehantrieb 14' ausgeführt sein. Die Feder 15 kann zum Beispiel als Druckfeder ausgebildet sein, beispielsweise als spiralförmige Druckfeder. Es ist aber zum Beispiel auch möglich, die Feder 15 als Torsionsfeder auszubilden und fallweise in den pneumatischen Drehantrieb zu integrieren.

In einer weiteren vorteilhaften Ausführungsvariante umfasst die Schneidvorrichtung 10 ein Steuerventil 16 zur Steuerung des pneumatischen Aktuators 14. Für Einzelheiten zum Steuerventil wird auf die oben stehende Beschreibung des in Fig. 3 gezeigten Ausführungsbeispiels verwiesen.

Fig. 5 zeigt eine Schrägansicht eines dritten Ausführungsbeispiels einer Schneidvorrichtung 10 gemäss vorliegenden Erfindung. Im gezeigten Ausführungsbeispiel umfasst die Schneidvorrichtung eine erste Schneide 12.1 auf einem ersten, typischerweise feststehenden Schneidenträger 11.1, eine zweite Schneide 12.2 auf einem bewegbaren und geführten Schneidenträger 11.2 und einen Antrieb, der mit dem bewegbaren Schneidenträger zusammenwirkt, und der einen pneumatischen Aktuator 14 und eine Feder 15 enthält, um einen in ein Webfach einzutragenden oder eingetragenen Schussfaden 2 abzutrennen, wobei die Feder 15 mittels des pneumatischen Aktuators 14 spannbar ist und wahlweise die beiden Schneiden 12.1, 12.2 auseinander bewegbar sind, und wobei mittels der Kraftwirkung der Feder die beiden Schneiden schliessbar sind.

In einer vorteilhaften Ausführungsvariante ist der bewegbare Schneidenträger als Hebelarm ausgebildet, beispielsweise als drehbarer oder drehbar gelagerter Hebelarm. Selbstverständlich ist es auch möglich, an Stelle eines Hebelarms zum Beispiel einen linear geführten bewegbaren Schneidenträger vorzusehen.

In einer weiteren vorteilhaften Ausführungsvariante kann, wie in Fig. 5 gezeigt, der pneumatische Aktuator als Kolben/Zylindereinheit 14 ausgeführt sein. Fallweise kann die Feder 15 als Druckfeder ausgebildet sein, beispielsweise als spiralförmige Druckfeder, wobei diese zum Beispiel, wie in Fig. 5 gezeigt, koaxial mit der Kolben/Zylindereinheit angeordnet sein kann. Die Bewegung des Kolbens in der Kolbenzylindereinheit 14 kann beispielsweise, wie in Fig. 5 gezeigt, mittels einer Kolbenstange 14c auf einen gekröpften Hebel 14d übertragen werden, der seinerseits mit dem bewegbaren Schneidenträger 11.2 verbunden sein kann. Darüber hinaus ist in Fig. 5 noch ein Fadenvorleger 7a gezeigt, der jedoch nicht Bestanteil der Schneidvorrichtung 10 ist.

In einer weiteren vorteilhaften Ausführungsvariante umfasst die Schneidvorrichtung 10 ein Steuerventil 16 zur Steuerung des pneumatischen Aktuators 14. Für Einzelheiten zum Steuerventil wird auf die oben stehende Beschreibung des in Fig. 3 gezeigten Ausführungsbeispiels verwiesen.

Unabhängig vom Ausführungsbeispiel und den konkreten Ausführungsformen und -varianten kann die Schneidvorrichtung 10 zusätzlich einen Messaufnehmer 13 zur Erfassung des Schnittzeitpunktes und bei Bedarf eine Regel- und Steuereinheit 18 umfassen, die fallweise mit dem Messaufnehmer und dem Steuerventil 16 verbunden sein kann, um mögliche Abweichungen von einem vorgegebenen Schnittzeitpunkt zu korrigieren. Mögliche Abweichungen zwischen dem erfassten und vorgegeben Schnittzeitpunkt sind hauptsächlich durch die Schneidvorrichtung bedingt, indem sich beispielsweise die Schaltzeit des Steuerventils oder das Entlüften des pneumatischen Aktuators verändern kann oder indem sich die Reibungsverhältnisse im pneumatischen Aktuator oder zwischen den Schneiden ändern, zum Beispiel in der Zeit nach einem Maschinenstopp oder als Folge von Temperaturänderungen oder Abnützung. Die beschriebene Regelung des Schnittzeitpunktes hat den Vorteil, dass dieser genau eingehalten werden kann, selbst wenn der zeitliche Abstand zwischen Auslösung des Schneidvorgangs und Schnittzeitpunkt, d.h. dem Zeitpunkt, indem der Schussfaden abgetrennt wird, im praktischen Betrieb Änderungen unterliegt.

Ein Ausführungsbeispiel des erfindungsgemässen Verfahrens zum Abtrennen eines in ein Webfach einer Webmaschine, insbesondere einer Greiferwebmaschine, einzutragenden oder eingetragenen Schussfadens 2 wird im Folgenden an Hand der Figuren 3 bis 5 beschrieben. In dem Verfahren wird eine Schneidvorrichtung 10 vorgesehen, die eine erste Schneide 12.1 auf einem ersten, typischerweise feststehenden Schneidenträger 11.1, eine zweite Schneide 12.2 auf einem bewegbaren und geführten Schneidenträger 11.2 und einen Antrieb umfasst, der mit dem bewegbaren Schneidenträger zusammenwirkt, und der einen pneumatischen Aktuator 14, 14' und eine Feder 15 enthält, und der Schussfaden 2 mittels der Schneidvorrichtung 10 abgetrennt. Zusätzlich wird/werden die Feder 15 mittels des pneumatischen Aktuators 14, 14' gespannt, die beiden Schneiden12.1, 12.2 geöffnet und zum Abtrennen des Schussfadens die beiden Schneiden mittels der Kraftwirkung der Feder geschlossen.

In einer vorteilhaften Ausführungsvariante des Verfahrens wird der pneumatische Aktuator 14, 14' mittels eines Steuerventils 16 gesteuert. In einer weiteren vorteilhaften Ausführungsvariante des Verfahrens wird die Feder 15 gespannt und es werden wahlweise die Schneiden auseinander bewegt, indem der pneumatische Aktuator mit Druck beaufschlagt wird, und/oder es wird der Schneidvorgang ausgelöst, indem der pneumatische Aktuator entlüftet wird.

In einer vorteilhaften Ausführungsform des Verfahrens wird/werden der Schnittzeitpunkt mit einem Messaufnehmer 13 erfasst und mögliche Abweichungen zwischen dem erfassten Schnittzeitpunkt und einem vorgegebenen Schnittzeitpunkt korrigiert.

Die erfindungsgemässe Schneidvorrichtung und das erfindungsgemässe Verfahren zum Abtrennen eines Schussfadens in einer Webmaschine erlauben dank des Federantriebs der Schliessbewegung, den Schussfaden innerhalb weniger ms abzutrennen, so dass dieser sauber geschnitten werden kann, selbst wenn die Schneidvorrichtung auf einer schnell laufenden Greiferwebmaschine eingesetzt wird. Darüber hinaus ermöglicht die beschriebene Regelung für den Schnittzeitpunkt, denselben genauer einzuhalten, selbst wenn sich der zeitliche Abstand zwischen Auslösung des Schneidvorgangs und dem Zeitpunkt, indem der Schussfaden abgetrennt wird, im praktischen Betrieb ändert.

## Patentansprüche

1. Schneidvorrichtung (10) für eine Webmaschine (1), insbesondere eine Greiferwebmaschine, umfassend eine erste Schneide (12.1) auf einem ersten Schneidenträger (11.1), eine zweite Schneide (12.2) auf einem bewegbaren und geführten Schneidenträger (11.2) und einen Antrieb, der mit dem bewegbaren Schneidenträger zusammenwirkt, und der einen pneumatischen Aktuator (14, 14') und eine Feder (15) enthält, um einen in ein Webfach einzutragenden oder eingetragenen Schussfaden (2) abzutrennen, **dadurch gekennzeichnet, dass** die Feder (15) mittels des pneumatischen Aktuators (14, 14') spannbar ist, und dass mittels der Kraftwirkung der Feder die beiden Schneiden (12.1, 12.2) schliessbar sind.

2. Schneidvorrichtung nach Anspruch 1, wobei der bewegbare Schneidenträger (11.2) als Hebelarm ausgebildet ist, insbesondere als drehbarer oder drehbar gelagerter Hebelarm.

3. Schneidvorrichtung nach Anspruch 1 oder 2, wobei der pneumatische Aktuator als Kolben/Zylindereinheit (14, 14a, 14b) oder pneumatischer Drehantrieb (14') ausgebildet ist.

4. Schneidvorrichtung nach einem der Ansprüche 1 bis 3, wobei die Feder (15) als Druckfeder ausgebildet ist, insbesondere als spiralförmige Druckfeder, und wobei die Feder insbesondere in der Kolben/Zylindereinheit (14, 14a, 14b) angeordnet ist.

5. Schneidvorrichtung nach einem der Ansprüche 1 bis 4 umfassend ein Steuerventil (16) zur Steuerung des pneumatischen Aktuators (14, 14'), insbesondere zum Beaufschlagen des Aktuators mit Druck, um die Feder (15) zu spannen und wahlweise die Schneiden auseinander zu bewegen, und/oder zum Entlüften des Aktuators, um den Schneidvorgang auszulösen.

6. Schneidvorrichtung nach einem der Ansprüche 1 bis 5 umfassend zusätzlich einen Messaufnehmer (13) zur Erfassung des Schnittzeitpunktes.

7. Schneidvorrichtung nach Anspruch 6 umfassend zusätzlich eine Regel- und Steuereinheit (18), die mit dem Messaufnehmer (13) und dem Steuerventil (16) verbunden ist, um mögliche Abweichungen von einem vorgegebenen Schnittzeitpunkt automatisch zu korrigieren.

8. Verfahren zum Abtrennen eines in ein Webfach einer Webmaschine (1), insbesondere einer Greiferwebmaschine, einzutragenden oder eingetragenen Schussfadens (2), in welchem eine Schneidvorrichtung (10) vorgesehen wird, die eine erste Schneide (12.1) auf einem ersten Schneidenträger (11.1), eine zweite Schneide (12.2) auf einem bewegbaren und geführten Schneidenträger (11.2) und einen Antrieb umfasst, der mit dem bewegbaren Schneidenträger zusammenwirkt, und der einen pneumatischen Aktuator (14, 14') und eine Feder (15) enthält, und der Schussfaden (2) mittels der Schneidvorrichtung (10) abgetrennt wird, **dadurch gekennzeichnet, dass** die Feder (15) mittels des pneumatischen Aktuators (14, 14') gespannt wird und die beiden Schneiden (12.1, 12.2) geöffnet werden, und dass zum Abtrennen des Schussfadens (2) die beiden Schneiden mittels der Kraftwirkung der Feder geschlossen werden.

9. Verfahren nach Anspruch 8, wobei der pneumatische Aktuator (14, 14') mittels eines Steuerventils (15) gesteuert wird.

10. Verfahren nach einem der Ansprüche 8 oder 9, wobei die Feder (15) gespannt wird und wahlweise die Schneiden (12.1, 12.2) auseinander bewegt werden, indem der pneumatische Aktuator (14, 14') mit Druck beaufschlagt wird, und/oder wobei der Schneidvorgang ausgelöst wird, indem der pneumatische Aktuator (14, 14') entlüftet wird.

11. Verfahren nach einem der Ansprüche 8 bis 10, wobei der Schnittzeitpunkt mit einem Messaufnehmer (13) erfasst wird, und mögliche Abweichungen zwischen dem erfassten Schnittzeitpunkt und einem vorgegebenen Schnittzeitpunkt automatisch korrigiert werden.

12. Webmaschine, insbesondere Greiferwebmaschine mit einer Schneidvorrichtung (10) nach einem der Ansprüche 1 bis 7.

## Claims

1. Cutting device (10) for a loom (1), in particular a gripper loom, comprising a first cutting edge (12.1) on a first cutting edge support (11.1), a second cutting edge (12.2) on a movable and guided cutting edge support (11.2) and a drive, which cooperates with the movable cutting edge support and which includes a pneumatic actuator (14, 14') and a spring (15), to sever a weft thread (2) that is to be inserted into a weaving shed and is inserted therein, **characterised in that** the spring (15) can be tensioned by means of the pneumatic actuator (14, 14'); and that the two cutting edges (12.1, 12.2) can be closed by the dynamic effect of the spring.

2. Cutting device according to claim 1, wherein the movable cutting edge support (11.2) is configured as a lever arm, in particular as a rotatable or rotatably mounted lever arm.

3. Cutting device according to claim 1 or 2, wherein the pneumatic actuator is configured as a piston/cylinder unit (14, 14a, 14b) or pneumatic rotary drive (14').

4. Cutting device according to one of claims 1 to 3, wherein the spring (15) is configured as a compression spring, in particular as a spiral compression spring, and wherein the spring is arranged in particular in the piston/cylinder unit (14, 14a, 14b).

5. Cutting device according to one of claims 1 to 4, comprising a control valve (16) for controlling the pneumatic actuator (14, 14'), in particular for exerting pressure on the actuator, in order to tension the spring (15) and selectively move the cutting edges apart, and/or to vent the actuator in order to activate the cutting process.

6. Cutting device according to one of claims 1 to 5, additionally comprising a measurement sensor (13) for detection of the cutting time.

7. Cutting device according to claim 6, additionally comprising an automatic control unit (18), which is connected to the measurement sensor (13) and the control valve (16) to automatically correct possible deviations from a predefined cutting time.

8. Method for severing a weft thread (2) that is to be inserted into a weaving shed of a loom (1), in particular a gripper loom, or is inserted therein, in which a cutting device (10) is provided, which comprises a first cutting edge (12.1) on a first cutting edge support (11.1), a second cutting edge (12.2) on a movable and guided cutting edge support (11.2) and a drive, which cooperates with the movable cutting edge support and which includes a pneumatic actuator (14, 14') and a spring (15), and the weft thread (2) is severed by means of the cutting device (10), **characterised in that** the spring (15) is tensioned by means of the pneumatic actuator (14, 14') and the two cutting edges (12.1, 12.2) are opened, and that the two cutting edges are closed by the dynamic effect of the spring to sever the weft thread (2).

9. Method according to claim 8, wherein the pneumatic drive (14, 14') is controlled by means of a control valve (15).

10. Method according to one of claims 8 or 9, wherein the spring (15) is tensioned and the cutting edges (12.1, 12.2) are selectively moved apart by pressure being exerted on the pneumatic actuator (14, 14'), and/or wherein the cutting process is activated by the pneumatic actuator (14, 14') being vented.

11. Method according to one of claims 8 to 10, wherein the cutting time is detected with a measurement sensor (13), and possible deviations between the detected cutting time and a predefined cutting time are automatically corrected.

12. Loom, in particular a gripper loom, with a cutting device (10) according to one of claims 1 to 7.

## Revendications

1. Dispositif de coupe (10) pour un métier à tisser (1), en particulier un métier à tisser à pince, comprenant un premier couteau (12.1) sur un premier porte-couteau (11.1), un deuxième couteau (12.2) sur un porte-couteau mobile et guidé (11.2) et un entraînement, qui coopère avec le porte-couteau mobile, et qui comprend un actionneur pneumatique (14, 14') et un ressort (15), afin de couper un fil de trame (2) à introduire ou introduit dans un pas de chaîne, **caractérisé en ce que** le ressort (15) peut être tendu au moyen de l'actionneur pneumatique (14, 14'), et **en ce que** les deux couteaux (12.1, 12.2), peuvent être fermés sous l'action de la force du ressort.

2. Dispositif de coupe selon la revendication 1, dans lequel le porte-couteau mobile (11.2) se présente sous la forme d'un bras de levier, en particulier d'un bras de levier rotatif ou monté de façon rotative.

3. Dispositif de coupe selon la revendication 1 ou 2, dans lequel l'actionneur pneumatique se présente sous la forme d'une unité piston/cylindre (14, 14a, 14b) ou d'un entraînement pneumatique rotatif (14').

4. Dispositif de coupe selon l'une quelconque des revendications 1 à 3, dans lequel le ressort (15) se présente sous la forme d'un ressort de compression, en particulier d'un ressort de compression hélicoïdal, et dans lequel le ressort est agencé en particulier dans l'unité piston/cylindre (14, 14a, 14b).

5. Dispositif de coupe selon l'une quelconque des revendications 1 à 4, comprenant une soupape de commande (16) pour la commande de l'actionneur pneumatique (14, 14'), en particulier pour appliquer une pression à l'actionneur afin de tendre le ressort (15) et d'écarter au choix les couteaux l'un de l'autre, et/ou pour purger l'actionneur, afin de déclencher l'opération de coupe.

6. Dispositif de coupe selon l'une quelconque des revendications 1 à 5, comprenant en outre un enregistreur de mesure (13) pour détecter l'instant de coupe.

7. Dispositif de coupe selon la revendication 6, comprenant en outre une unité de régulation et de commande (18), qui est reliée à l'enregistreur de mesure (13) et à la soupape de commande (16), afin de corriger automatiquement d'éventuels écarts par rapport à un instant de coupe prédéterminé.

8. Procédé pour couper un fil de trame (2) à introduire ou introduit dans un pas de chaîne d'un métier à tisser (1), en particulier d'un métier à tisser à pince, dans lequel il est prévu un dispositif de coupe (10), qui comprend un premier couteau (12.1) sur un premier porte-couteau (11.1), un deuxième couteau (12.2) sur un porte-couteau mobile et guidé (11.2) et un entraînement, qui coopère avec le porte-couteau mobile, et qui comprend un actionneur pneumatique (14, 14') et un ressort (15), et le fil de trame (2) est coupé au moyen du dispositif de coupe (10), **caractérisé en ce que** l'on tend le ressort (15) au moyen de l'actionneur pneumatique (14, 14') et on ouvre les deux couteaux (12.1, 12.2) et **en ce que** l'on ferme les deux couteaux au moyen de l'action de la force du ressort pour couper le fil de trame (2).

9. Procédé selon la revendication 8, dans lequel on commande l'actionneur pneumatique (14, 14') au moyen d'une soupape de commande (16).

10. Procédé selon l'une quelconque des revendications 8 ou 9, dans lequel on tend le ressort (15) et on écarte au choix les couteaux (12.1, 12.2) l'un de l'autre, en soumettant l'actionneur pneumatique (14, 14') à la pression, et/ou dans lequel on déclenche l'opération de coupe en purgeant l'actionneur pneumatique (14, 14').

11. Procédé selon l'une quelconque des revendications 8 à 10, dans lequel on détecte l'instant de coupe avec un enregistreur de mesure (13), et on corrige automatiquement d'éventuels écarts entre l'instant de coupe détecté et un instant de coupe prédéterminé.

12. Métier à tisser, en particulier métier à tisser à pince, équipé d'un dispositif de coupe (10) selon l'une quelconque des revendications 1 à 7.
